# EUROPÄISCHE PATENTSCHRIFT

(11) **EP 2 895 734 B1**
(45) Veröffentlichungstag und Bekanntmachung des Hinweises auf die Patenterteilung: **27.03.2019**
(21) Anmeldenummer: 13759775.3
(22) Anmeldetag: 12.09.2013
(51) Int. Cl.: F02P 3/08, F02P 9/00, F02P 15/10

(54) **ZÜNDSYSTEM FÜR EINE VERBRENNUNGSKRAFTMASCHINE**
IGNITION SYSTEM FOR AN INTERNAL COMBUSTION ENGINE
SYSTÈME D'ALLUMAGE CONÇU POUR UN MOTEUR À COMBUSTION INTERNE

(30) Priorität: 12.09.2012 DE 102012216182; 11.09.2013 DE 102013218213
(43) Veröffentlichungstag der Anmeldung: 22.07.2015
(73) Patentinhaber: Robert Bosch GmbH, 70442 Stuttgart (DE)
(72) Erfinder: SKOWRONEK, Tim, 87547 Missen-Wilhams (DE); PAWLAK, Thomas, 87509 Immenstadt (DE)
(86) Internationale Anmeldenummer: PCT/EP2013/068872
(87) Internationale Veröffentlichungsnummer: WO 2014/041050

(56) Entgegenhaltungen:
- EP-A2- 1 199 470
- WO-A1-93/04279
- DE-A1-102006 040 982
- JP-A- H07 174 063
- JP-A- S60 169 675

## Beschreibung

### Stand der Technik

Die vorliegende Erfindung betrifft ein Zündsystem für eine Verbrennungskraftmaschine. Insbesondere betrifft die vorliegende Erfindung ein Zündsystem für Verbrennungskraftmaschinen, an welches erhöhte Anforderungen durch (Hoch-)aufladung und verdünnte, schwer entflammbare Gemische (λ>>1, Mager-Schichtkonzepte, hohe AGR-Raten) bestehen.

GB717676 zeigt einen Step-Up-Transformator für ein Zündsystem, bei welchem ein über einen Vibrationsschalter gesteuerter Schaltungsteil nach Art eines Hochsetzstellers verwendet wird, um einen über den Step-Up-Transformator erzeugten Funken mit elektrischer Energie zu versorgen.

WO 2009/106100 A1 zeigt eine entsprechend einem Hochspannungs-Kondensator-Zündsystem aufgebaute Schaltungsanordnung, bei welcher in einem Kondensator gespeicherte Energie einerseits auf die Primärseite eines Transformators und andererseits über einen Bypass mit einer Diode auf eine Funkenstrecke geleitet wird.

US 2004/000878 A1 zeigt ein Zündsystem, bei welchem ein sekundärseitiger, mehrere Kondensatoren umfassender Speicher aufgeladen wird, um einen mittels eines Transformators erzeugten Funken mit elektrischer Energie zu versorgen.

WO9304279 A1 zeigt ein Zündsystem mit zwei Energiequellen. Eine Energiequelle überträgt elektrische Energie über einen Transformator an eine Funkenstrecke, während die zweite Energiequelle zwischen einem sekundärseitigen Anschluss des Transformators und der elektrischen Masse angeordnet ist.

Die JP S60 169675 A und die JP H07 174063 A zeigen ein Zündsystem, bei dem ein Kondensator über einen parallel geschalteten Kondensator geladen wird. Bekanntermaßen basieren Zündsysteme für Verbrennungskraftmaschinen auf einem Hochspannungserzeuger, beispielsweise einem Aufwärtstransformator, mittels welchem aus der Fahrzeugbatterie bzw. einem Generator stammende Energie auf hohe Spannungen gewandelt wird, mittels welcher eine Funkenstrecke versorgt wird, um brennfähiges Gemisch in der Verbrennungskraftmaschine zu entzünden. Hierzu wird ein durch den Aufwärtstransformator fließender Strom abrupt unterbrochen, worauf die im Magnetfeld des Aufwärtstransformator gespeicherte Energie sich in Form eines Funkens entlädt. Um die Entzündung des brennfähigen Gemisches besonders zuverlässig zu gewährleisten, sind im Stand der Technik Zündsysteme bekannt, welche mehrere Funkenereignisse zeitlich hintereinander aufweisen, um die Wahrscheinlichkeit des Vorhandenseins eines zündfähigen Gemisches am Ort eines der Funkenereignisse zu erhöhen.
Ein weiteres aus dem Stand der Technik bekanntes Problem besteht darin, dass die gesamte während des Funkenschlages umgesetzte elektrische Energie im Hochspannungserzeuger gespeichert sein muss, wodurch der Hochspannungserzeuger vergleichsweise groß und damit kostspielig wird und viel Bauraum beansprucht.
Aufgrund der Entladecharakteristik des Hochspannungserzeugers fließt insbesondere zu Beginn des Funkenschlages ein so hoher Strom, dass die Elektroden der Funkenstrecke erodiert werden. Dabei ist ein derartig hoher Strom zur Sicherstellung eines Funkens physikalisch nicht erforderlich. Lediglich die erforderliche Dauer des Funkenschlages wird auf diese Weise unter Inkaufnahme der zuvor beschriebenen Nachteile sichergestellt.
Es ist daher eine Aufgabe der vorliegenden Erfindung, die vorgenannten Nachteile des Standes der Technik auszuräumen.

### Offenbarung der Erfindung

Die vorgenannte Aufgabe wird erfindungsgemäß gelöst durch ein Zündsystem sowie ein Verfahren zur Erzeugung und Aufrechterhaltung eines Zündfunkens. Wie aus dem Stand der Technik bekannt, weist auch das erfindungsgemäße Zündsystem einen Hochspannungserzeuger, wie beispielsweise einen Aufwärtstransformator, mit einer Primärseite, welche mit einer Energiequelle verbunden ist, und einer Sekundärseite, welche mit einer Funkenstrecke verbunden ist, auf. Auch die prinzipielle Funktionsweise des Hochspannungserzeugers entspricht der aus dem Stand der Technik bekannten, und muss daher nicht weiter erläutert werden. Weiter ist eine ebenfalls aus dem Stand der Technik bekannte Funkenstrecke vorgesehen, welche eingerichtet ist, einen durch den Hochspannungserzeuger auf die Sekundärseite übertragenen Strom zu führen. Die Funkenstrecke kann dabei beispielsweise in einer Zündkerze angeordnet sein. Da zur Aufrechterhaltung eines bestehenden Lichtbogens über der Funkenstrecke geringere Spannungen als zur anfänglichen Erzeugung desselben erforderlich sind, wird erfindungsgemäß ein Bypass vorgesehen, welcher elektrische Energie von der elektrischen Energiequelle am Hochspannungserzeuger vorbei zur Sekundärseite übertragen kann.
Als Bypass ist hierbei eine Vielzahl möglicher Schaltungen denkbar, von welchen einzelne nachfolgend eingehender diskutiert werden. Um die im Stand der Technik bekannten Nachteile auszuräumen, ist der Bypass eingerichtet, einen mittels des Hochspannungserzeugers erzeugten Lichtbogen über der Funkenstrecke länger und zuverlässiger aufrechtzuerhalten, als dies mittels der im Hochspannungserzeuger gespeicherten magnetischen Energie möglich wäre. Erfindungsgemäß ist der Bypass eingerichtet, ein abklingendes elektrisches Signal in der Sekundärspule des Hochspannungserzeugers ab einem vordefinierten Zeitpunkt oder ab einer vordefinierten Stromstärke des Stromes zu stützen. Mit anderen Worten kann eine Logik im erfindungsgemäßen Zündsystem vorgesehen sein, welche eine Zeitmessung durchführt und/oder eine Stromstärke ermittelt und im Ansprechen auf ein Erreichen entsprechender vordefinierter Referenzwerte den Bypass zur Ausgabe eines sekundärseitigen elektrischen Signals veranlasst. Auf diese Weise können Funkendauern bevorzugt zwischen 0,5 ms bis 5 ms bei Funkenströmen bevorzugt in den Grenzen von 30 mA bis 100 mA unterschiedlicher Polarität (Polarität des Spannungsangebotes) erzeugt werden. Dies bietet den Vorteil, dass die über den Hochspannungserzeuger zu übertragende Energie sich stark verringert und somit der Anfangsfunkenstrom sinkt, wodurch Funkenerosion an den Elektroden der Funkenstrecke reduziert werden kann und der Hochspannungserzeuger deutlich kleiner ausgelegt werden kann, als dies im Stand der Technik der Fall ist.

Die Unteransprüche zeigen bevorzugte Weiterbildungen der Erfindung.

Bevorzugt ist der Hochspannungserzeuger als Aufwärtstransformator ausgestaltet und weist primärseitig eine Primärspule und sekundärseitig eine Sekundärspule auf. Beide Spulen können mittels eines Transformatorkerns (z.B. aus Eisenblechen) magnetisch miteinander gekoppelt sein. Dabei ist der Bypass eingerichtet, eine elektrische Spannung zusätzlich zum Aufwärtstransformator zu übertragen, die sich zu einer über der Sekundärspule des Aufwärtstransformators liegenden transformierten Spannung addiert. Auf diese Weise ermöglicht der Bypass ein "Stützen" des Funkenstromes durch einen Eintrag zusätzlicher elektrischer Energie zur Funkenstrecke.

Alternativ kann der Hochspannungserzeuger als Hochspannungs-Kondensator-Zündungs(HKZ)-System ausgestaltet sein. Solche und andere Systeme zur Hochspannungserzeugung sowie ihre Funktionsweise sind im Stand der Technik bekannt und beschrieben, so dass eine nähere Betrachtung hier nicht erforderlich ist.

Weiter bevorzugt kann der Bypass einen oder (vorteilhafterweise zur gemeinsamen Handhabung der mitunter auftretenden hohen Spannungen) mehrere Energiespeicher, bevorzugt eine Kapazität oder mehrere, in Reihe und/oder parallel geschaltete, Kapazitäten enthalten, dessen erster Anschluss mit einem sekundärseitigen Anschluss des Hochspannungserzeugers verbunden ist und dessen zweiter Anschluss mit der elektrischen Masse verbunden ist, wobei insbesondere eine Induktivität zwischen der Energiequelle und der Kapazität schaltbar vorgesehen ist. Auf diese Weise stellt der Bypass einen sekundärseitigen Energiespeicher bereit, mittels welchem das abklingende elektrische Signal in der Sekundärspule des Hochspannungserzeugers ab einem vordefinierten Zeitpunkt oder ab einer vordefinierten Stromstärke gestützt werden kann. Wie in Verbindung mit den beigefügten Zeichnungsfiguren näher erläutert wird, kann zum Laden der Kapazität eine Induktivität zwischen der Energiequelle und der Kapazität schaltbar vorgesehen sein. Die Kapazität und die Induktivität bilden bei geschlossenem Schalter einen Schwingkreis, mittels welchem ein zeitweises Erhöhen des elektrischen Potentials am ersten Anschluss der Kapazität möglich ist. Insbesondere für den Fall, dass zunächst ein Strom durch die Induktivität geleitet wird und durch einen Schaltvorgang ein Entladen der in der Induktivität gespeicherten Energie auf die Kapazität erzwungen wird, können bei geeignet gewählten Schaltzeiten sehr hohe Spannungen bereitgestellt werden, ohne die erforderliche Energie innerhalb eines Hochspannungserzeugers zwischenspeichern zu müssen.

Weiter bevorzugt kann zwischen der Induktivität und der Kapazität ein nichtlinearer Zweipol, beispielsweise in Form einer Diode, vorgesehen sein, welcher in Richtung der Kapazität Flussrichtung aufweist. Auf diese Weise kann verhindert werden, dass bei geschlossenem Schalter Energie aus der Kapazität in Richtung der Induktivität "entweicht". Wenn im Rahmen der vorliegenden Erfindung von einer "Diode" als nichtlinearer Zweipol die Rede ist, erfolgt dies aus Gründen der Kürze und Lesbarkeit. Dem Fachmann ist ersichtlich, dass mitunter Spannungen über den als Diode bezeichneten nichtlinearen Zweipolen anliegen können, welche ggf. durch mehrere Bauteile gemeinsam, wie z.B. durch in Reihe geschaltete Dioden, besser und sicherer bewältigt werden können. Dabei kann jede der Dioden als Zenerdiode ausgestaltet sein. Ggf. kann auch ein enthaltener Schalter im Ansprechen auf ein Signal vorteilhaft dann geschlossen werden, wenn eine vordefinierte erste Stromrichtung im nichtlinearen Zweig zu erwarten ist und dann geöffnet werden, wenn eine vordefinierte zweite (entgegengesetzt gerichtete) Stromrichtung im nichtlinearen Zweig zu erwarten ist. Wenn im Folgenden mehrere Dioden vorteilhaft verwendet und mit hohen Spannungen beaufschlagt werden können, gelte das zuvor Gesagte auch für diese entsprechend. Insbesondere kann eine schaltbare Verbindung zwischen einem gemeinsamen Anschluss zwischen der Induktivität und der Diode einerseits und der elektrischen Masse andererseits vorgesehen sein. Auf diese Weise ist es möglich, bei geschlossenem Schalter einen Stromfluss durch die Induktivität zu provozieren, und durch Öffnen des Schalters den Strom über die Diode auf die Kapazität umzuleiten. Bei geeigneter Wahl des Puls-Pause-Verhältnis und/oder der Ansteuerfrequenz kann hierbei eine hohe Spannung bei sehr gutem Wirkungsgrad erzeugt werden.

Weiter bevorzugt kann ein Strommessmittel, beispielsweise zwischen einer Ausgangsklemme des Hochspannungserzeugers und der Kapazität, vorgesehen sein, welches beispielsweise als Shunt-Widerstand ausgestaltet sein kann. Dieses Strommessmittel kann weiter z.B. zwischen Kapazität und Masse oder im Pfad der Diode angeordnet und dabei eingerichtet sein, ein Signal an einen Schalter im Bypass zu geben, so dass dieser auf eine kritische Stromstärke in der sekundärseitigen Masche reagieren kann. Alternativ oder zusätzlich kann einen Überspannungsschutz, beispielsweise eine Diode parallel zur Kapazität vorgesehen sein, welche die Kapazität gegen eine Überspannung absichert. Beispielsweise kann eine Zenerdiode in Sperrrichtung verwendet werden, um bei zu hoher Spannung über der Kapazität Entlastung zu schaffen.
Alternativ oder zusätzlich kann eine Spannungsmessung und/oder eine Leistungsmessung durchgeführt werden, beispielsweise über der Kapazität, um Aufschluss über den Zündstrom und/oder die Zündleistung zu erhalten.

Die Induktivität ist als Übertrager bzw. Transformator mit einer Primärseite und einer Sekundärseite ausgestaltet, wobei ein erster Anschluss der Primärseite mit der Energiequelle verbunden ist und ein zweiter Anschluss der Primärseite über einen Schalter mit der elektrischen Masse verbunden ist. Weiter ist ein erster Anschluss der Sekundärseite des Transformators mit der Energiequelle verbunden und ein zweiter Anschluss der Sekundärseite des Transformators, wie zuvor beschrieben, mit der Diode verbunden. Bei geeigneter Wahl des Übertragungsverhältnisses kann auf diese Weise ein primärseitig vorgesehener Schalter verwendet werden, um einen sekundärseitig fließenden Strom zu schalten. Aufgrund des Übersetzungsverhältnisses ergeben sich günstige Bedingungen zur Dimensionierung des Schalters und auf diese Weise eine sicherere und kostengünstigere Realisierung des erfindungsgemäßen Zündsystems.
Gemäß einem weiteren Aspekt der vorliegenden Erfindung wird ein Verfahren zur Erzeugung eines Zündfunkens für eine Verbrennungskraftmaschine vorgeschlagen. Dabei wird ein Zündfunke mittels einer Energiequelle entnommener elektrischer Energie, welche über einen Hochspannungserzeuger mit einer Primärseite und einer Sekundärseite auf eine Funkenstrecke gegeben wird, zunächst erzeugt. Erfindungsgemäß wird der Zündfunke mittels elektrischer Energie, welche aus der Energiequelle über einen Bypass auf die Sekundärseite übertragen wird, aufrechterhalten. Die elektrische Energie wird zum Aufrechterhalten des Zündfunkens als eine gesteuerte Pulsfolge, beispielsweise im Kilohertz-Bereich, bevorzugt zwischen 10kHz und 100kHz, aus der Energiequelle bereitgestellt. Bei der vorgenannten Tastung im kHz-Bereich bietet sich die Möglichkeit, Spannungen im Bereich bis zu mehreren 1000 V bei einem verbesserten Wirkungsgrad zu erzeugen, welche zur Stützung des Zündfunkens verwendet werden kann, wenn die im Hochspannungserzeuger gespeicherte Energie nicht mehr ausreicht, um den Lichtbogen zuverlässig aufrechtzuerhalten. Über die bereits genannten Vorteile hinaus bietet die Anwendung der vorliegenden Erfindung Vorteile hinsichtlich des Wirkungsgrades des elektrischen Zündsystems sowie neue Diagnosefunktionsmöglichkeiten. Sowohl für das grundsätzliche Verfahren gemäß diesem Aspekt der vorliegenden Erfindung als auch für die nachfolgend beschriebenen Weiterbildungen gilt, dass die in Verbindung mit dem erfindungsgemäßen Zündsystem gemachten Ausführungen entsprechend gelten.
Weiter bevorzugt wird die elektrische Energie zum Aufrechterhalten des Zündfunkens als elektrische Spannung in Reihe oder parallel zur Sekundärseite des Hochspannungserzeugers eingekoppelt. Mit anderen Worten bildet ein Einkopplungsabschnitt des Bypasses in Verbindung mit der sekundärseitigen Spule des Hochspannungserzeugers eine Masche, deren Spannung parallel zur Funkenstrecke liegt.

### Kurze Beschreibung der Zeichnungen

Nachfolgend werden Ausführungsbeispiele der Erfindung unter Bezugnahme auf die begleitenden Zeichnungen im Detail beschrieben. In den Zeichnungen ist:
- Figur 1: ein Zeitdiagramm zum Vergleich sich gemäß dem Stand der Technik und der vorliegenden Erfindung einstellender Zündströme;
- Figur 2: ein Schaltbild gemäß einem ersten Ausführungsbeispiel eines nicht erfindungsgemäßen Zündsystems;
- Figur 3: Darstellungen von Strom-Zeitdiagrammen sowie zugehöriger Schaltsequenzen für die in Figur 2 gezeigte Schaltung;
- Figur 4: ein Schaltbild gemäß einem zweiten Ausführungsbeispiel eines erfindungsgemäßen Zündsystems;
- Figur 5: ein Schaltbild gemäß einem dritten Ausführungsbeispiel eines erfindungsgemäßen Zündsystems; und
- Figur 6: Darstellungen von Strom-Zeitdiagrammen sowie zugehöriger Schaltsequenzen für die in Figur 4 und Figur 5 gezeigte Schaltung;

### Ausführungsformen der Erfindung

Figur 1 zeigt ein Zeitdiagramm des Zündstromes, also desjenigen Stromes, welcher beim Durchschlagen der Funkenstrecke innerhalb der sekundärseitigen Spule des Aufwärtstransformators als Hochspannungserzeuger fließt. Dabei ist ein Bereich 103 markiert, innerhalb dessen der Strom so hoch ist, dass die Elektroden der Zündkerze durch erhöhte Erosion Schaden nehmen können. Der Bereich 104 markiert diejenigen (geringen) Stromstärken, innerhalb derer eine erforderliche Stabilität des Lichtbogens zum Zünden zündfähigen Gemisches nicht gewährleistet werden kann. So verläuft, wie eingangs beschrieben, ein durch Zündsysteme des Standes der Technik realisierter Strom 100 nach einem steilen Anstieg bis in den die Elektroden gefährdenden Bereich 103 und fällt danach im Wesentlichen linear (in Annäherung an eine exponentielle Entlade-Funktion) ab. Demgegenüber teilt sich die gemäß der vorliegenden Erfindung zur Funkenstrecke geleitete Energie in zwei Energieanteile auf, welche durch einen durch den Aufwärtstransformator fließenden Strom zur Erzeugung eines Zündfunkens und einen durch den Bypass fließenden Strom zur Aufrechterhaltung eines Zündfunkens bereitgestellt werden. Nachdem der (gegenüber dem Stand der Technik kleiner dimensionierte) Aufwärtstransformator einen Lichtbogen erzeugt hat, würde der Strom ohne den erfindungsgemäßen Bypass steil (entsprechend der Entladung der kleinen Sekundärinduktivität - im Bezug auf herkömmliche Sekundärinduktivitäten)abnehmen (vergleiche Darstellung in Figur 1, 101) und würde schon kurz nach seiner Entstehung im Bereich 104 "verschwinden". Mittels des erfindungsgemäßen Bypasses kann die Stromstärke auf der Sekundärseite, genauer gesagt, in der Funkenstrecke, über einen wesentlich längeren Zeitbereich zwischen den kritischen Bereichen 103 und 104 gehalten werden (vergleiche Darstellung in Figur 1, 102). Nach Abschalten des Bypasses entlädt sich die in der Sekundärspule gespeicherte Energie, wie im Stand der Technik, was zu einem steil abfallenden Funkenstrom führt. Somit ergibt sich ein Gesamtstrom, welcher jedoch deutlich später als die Stromstärke 100 des bekannten Zündsystems in den instabilen Bereich 104 eintaucht.
Figur 2 zeigt eine Schaltung, mit welcher die in Figur 1 dargestellten Stromverläufe 101, 102 realisiert werden können. Dargestellt ist ein Zündsystem 1, welches einen Aufwärtstransformator 2 als Hochspannungserzeuger umfasst, dessen Primärseite 3 aus einer elektrischen Energiequelle 5 über einen ersten Schalter 30 mit elektrischer Energie versorgt werden kann. Die Sekundärseite 4 des Aufwärtstransformators 2 wird über eine induktive Kopplung der Primärspule 8 und der Sekundärspule 9 mit elektrischer Energie versorgt und weist eine aus dem Stand der Technik bekannte Diode 23 zur Einschaltfunkenunterdrückung auf, wobei diese Diode alternativ durch die Diode 21 ersetzt werden kann. In einer Masche mit der Sekundärspule 9 und der Diode 23 ist eine Funkenstrecke 6 gegen Masse 14 vorgesehen, über welche der Zündstrom i₂ das brennfähige Gasgemisch entflammen soll. Es ist ein Bypass 7 (umrandet mit einer strichpunktierten Linie) zwischen der elektrischen Energiequelle 5 und der Sekundärseite 4 des Aufwärtstransformators 2 vorgesehen. Hierzu ist eine Induktivität 15 über einen Schalter 22 und eine Diode 16 mit einer Kapazität 10 verbunden, deren eines Ende mit der Sekundärspule 9 und deren anderes Ende mit der elektrischen Masse 14 verbunden ist. Die Induktivität dient hierbei als Energiespeicher, um einen Stromfluss aufrecht zu erhalten. Die Diode 16 ist in Richtung der Kapazität 10 leitfähig orientiert. Der Aufbau des Bypass 7 ist somit beispielsweise vergleichbar mit einem Hochsetzsteller. Zwischen der Kapazität 10 und der Sekundärspule 9 ist ein Shunt 19 als Strommessmittel oder Spannungsmessmittel vorgesehen, dessen Messsignal dem Schalter 22 sowie Schalter 27 zugeführt wird. Auf diese Weise sind die Schalter 22, 27 eingerichtet, auf einen definierten Bereich der Stromstärke i₂ durch die Sekundärspule 9 zu reagieren. Die der Diode 16 zugewandte Klemme des Schalters 22 ist über einen weiteren Schalter 27 mit der elektrischen Masse 14 verbindbar. Zur Absicherung der Kapazität 10 ist eine Zenerdiode 21 in Sperrrichtung parallel zur Kapazität 10 geschaltet. Des Weiteren sind Schaltsignale 28, 29 angedeutet, mittels welcher die Schalter 22, 27 angesteuert werden können. Während das Schaltsignal 28 ein Einschalten und "Geschlossenbleiben" für einen gesamten Zündzyklus darstellt, skizziert das Schaltsignal 29 ein zeitgleiches Wechselsignal zwischen "geschlossen" und "offen". Bei geschlossenem Schalter 22 wird die Induktivität 15 über die elektrische Energiequelle 5 mit einem Strom versorgt, welcher bei geschlossenen Schaltern 22, 27 unmittelbar in die elektrische Masse 14 fließt. Bei offenem Schalter 27 wird der Strom über die Diode 16 und den Anschluss 35 auf den Kondensator 10 geleitet. Die sich im Ansprechen auf den Strom in den Kondensator 10 einstellende Spannung addiert sich zu der über der Sekundärspule 9 des Aufwärtstransformators 2 abfallenden Spannung, wodurch der Lichtbogen an der Funkenstrecke 6 gestützt wird. Dabei entlädt sich jedoch der Kondensator 10, so dass durch Schließen des Schalters 27 Energie in das magnetische Feld der Induktivität 15 gebracht werden kann, um bei einem erneuten Öffnen des Schalters 27 diese Energie wieder auf den Kondensator 10 zu laden. Erkennbar wird die Ansteuerung 31 des in der Primärseite 3 vorgesehenen Schalters 30 deutlich kürzer gehalten, als dies für die Schalter 22 und 27 der Fall ist. Diese Vorgänge werden in Verbindung mit Figur 3 eingehender diskutiert. Da der Schalter 22 für die erfindungsgemäßen Vorgänge keine entscheidende Funktion übernimmt, sondern die Schaltung lediglich ein- bzw. ausschaltet, ist dieser lediglich optional und kann daher auch entfallen.

Figur 3 zeigt im Diagramm a einen kurzen und steilen Anstieg des Primärspulenstroms i_{ZS}, welcher sich während derjenigen Zeit einstellt, in welcher sich der Schalter 30 (siehe Diagramm 3c) im leitenden Zustand ("ON") befindet. Mit Ausschalten des Schalters 30 fällt auch der Primärspulenstrom i_{ZS} auf 0 A ab. Diagramm b zeigt die Verläufe des Sekundärspulenstroms i₂, wie sie sich für eine Verwendung des in Figur 2 dargestellten Systems 1 mit (301) und ohne (300) Bypass ergeben. Sobald sich der Primärspulenstrom i_{ZS} aufgrund eines Öffnens des Schalters 30 zu 0 ergibt und sich damit die im Aufwärtstransformator gespeicherte magnetische Energie in Form eines Lichtbogens über der Funkenstrecke 6 entlädt, stellt sich ein Sekundärspulenstrom i₂ ein, der ohne Bypass (300) rasch gegen 0 abfällt. Im Gegensatz hierzu wird durch einen geschlossenen Schalter 22 (siehe Diagramm d) und eine pulsförmige Ansteuerung (siehe Diagramm e, Schaltsignal 29) des Schalters 27 ein im Wesentlichen konstanter Sekundärspulenstrom i₂ (301) über die Funkenstrecke 6 getrieben. Wobei der Sekundärstrom i₂ von der Brennspannung an der Funkenstrecke 6 abhängt und hier der Einfachheit halber von einer konstanten Brennspannung ausgegangen wird. Erst nach Unterbrechung des Bypasses 7 durch Öffnen des Schalters 22 und Öffnen des Schalters 27 fällt nun auch der Sekundärspulenstrom i₂ gegen 0 ab. Aus Diagramm b) ist erkennbar, dass die jeweils abfallende Flanke um eine Zeitdauer t_{HSS_a} verzögert wird. Die gesamte Zeitdauer, während welcher der Bypass verwendet wird, ist als t_{HSS} und die Zeitdauer, während welcher Energie primärseitig in den Aufwärtstransformator 2 gegeben wird, als tᵢ gekennzeichnet. Der Startzeitpunkt von t_{HSS} gegenüber tᵢ kann variabel gewählt werden.

Figur 4 zeigt eine gegenüber Figur 2 alternative und erfindungsgemäße Ausführungsform einer Schaltung eines Zündsystems 1 gemäß der vorliegenden Erfindung. Am Eingang der Schaltung, mit anderen Worten also am Anschluss zur elektrischen Energiequelle 5, ist eine Sicherung 26 vorgesehen. Zur Stabilisierung der Eingangsspannung ist darüber hinaus eine Kapazität 17 parallel zum Eingang der Schaltung bzw. parallel zur elektrischen Energiequelle 5 vorgesehen. Weiter ist die Induktivität 15 durch einen Transformator mit einer Primärseite 15_1 und einer Sekundärseite 15_2 ersetzt worden, wobei die Primärseite 15_1 eine Primärspule und die Sekundärseite 15_2 eine Sekundärspule aufweist. Die ersten Anschlüsse des Transformators sind jeweils mit der elektrischen Energiequelle 5 bzw. der Sicherung 26 verbunden. Dabei ist ein zweiter Anschluss der Primärseite 15_1 über einen Schalter 27 mit der elektrischen Masse 14 verbunden. Der zweite Anschluss der Sekundärseite 15_2 des Transformators 15 ist nun ohne Schalter direkt mit der Diode 16 verbunden. Aufgrund des Übertragungsverhältnisses wirkt ein Schaltvorgang durch den Schalter 27 im Zweig der Primärseite 15_1 auch auf der Sekundärseite 15_2. Da jedoch Strom und Spannung gemäß dem Übersetzungsverhältnis auf der einen Seite höher bzw. niedriger als auf der anderen Seite des Transformators 15 sind, lassen sich für Schaltvorgänge günstigere Dimensionierungen für den Schalter 27 finden. Beispielsweise können geringere Schaltspannungen realisiert werden, wodurch die Dimensionierung des Schalters 27 einfacher und kostengünstiger möglich ist. Gesteuert wird der Schalter 27 über eine Ansteuerung 24, welche über einen Treiber 25 mit dem Schalter 27 verbunden ist. Wie in Figur 2 gezeigt, ist ein Shunt 19 vorgesehen, um den sekundärseitigen Strom i₂ bzw. die Spannung über der Kapazität 10 zu messen und diesen bzw. diese der Ansteuerung 24 des Schalters 27 bereitzustellen. Überdies erhält die Ansteuerung 24 ein Steuersignal s_{HSS}. Über dieses kann einerseits die Einbringung von Energie über den Bypass in die Sekundärseite ein- und ausgeschaltet werden. Dabei kann auch die Leistung der durch den Bypass bzw. in die Funkenstrecke eingebrachten elektrischen Größe, insbesondere über die Frequenz und/oder das Puls-Pause-Verhältnis über ein geeignetes Steuersignal gesteuert werden. Optional kann ein nichtlinearer Zweipol, im Folgenden durch eine Hochspannungsdiode 33 symbolisiert, der sekundärseitigen Spule des Hochsetzstellers parallel geschaltet werden. Diese Hochspannungsdiode 33 überbrückt den Hochspannungserzeuger 2 sekundärseitig, wodurch die durch den Bypass 7 in Form eines Hochsetzstellers (umrandet mit einer strichpunktierten Linie) gelieferte Energie direkt an die Funkenstrecke 6 geführt wird, ohne durch die Sekundärspule 9 des Hochspannungserzeugers 2 geführt zu werden. Somit entstehen keine Verluste über der Sekundärspule 9 und der Wirkungsgrad steigt. Die übrigen Elemente der in Figur 4 dargestellten Zeichnung korrespondieren mit denjenigen, wie sie in Figur 2 gezeigt und oben bereits diskutiert worden sind.

Figur 5 zeigt eine alternative Ausführungsform der in Figur 4 vorgestellten Schaltung. Darin ist eine Hochspannungsdiode 33 mit Flußrichtung zur Funkenstrecke zwischen dem Energiespeicher 10 des Bypasses 7 in Form eines Hochsetzstellers (umrandet mit einer strichpunktierten Linie) und der Funkenstrecke 6 angeordnet. Hierdurch überbrückt die Hochspannungsdiode 33 den Hochspannungserzeuger 2 sekundärseitig, wodurch die durch den Bypass 7 gelieferte Energie direkt an die Funkenstrecke 6 geführt wird, ohne durch die Sekundärspule 9 des Hochspannungserzeugers 2 geführt zu werden. Somit entstehen keine Verluste über der Sekundärspule 9 und der Wirkungsgrad steigt.

Figur 6 zeigt Zeitdiagramme für a) den Zündspulenstrom i_{ZS}, b) den Bypassstrom i_{HSS}, c) die ausgangsseitige Spannung über der Funkenstrecke 6, d) den Sekundärspulenstrom i₂ für das in Figur 4 dargestellte Zündsystem ohne (501) und mit (502) Verwendung des erfindungsgemäßen Bypasses, e) das Schaltsignal 31 des Schalters 30 und f) das Schaltsignal 32 des Schalters 27 für das Pulssignal im Bypass 7. Zu den bereits in Verbindung mit Figur 3 gezeigten Diagrammen wird der Kürze halber auf die obige Diskussion verwiesen.

Diagramm b) veranschaulicht überdies die Stromaufnahme des erfindungsgemäßen Bypasses 7, welche durch eine pulsförmige Ansteuerung des Schalters 27 zustande kommt. In der Praxis haben sich als Schaltfrequenz Taktraten im Bereich mehrerer zehn kHz bewährt, um einerseits entsprechende Spannungen und andererseits akzeptable Wirkungsgrade zu realisieren. Beispielhaft seien die ganzzahligen Vielfachen von 10000 Hz im Bereich zwischen 10 und 100 kHz als mögliche Bereichsgrenzen genannt. Zur Regelung der an die Funkenstrecke abgegebenen Leistung empfiehlt sich dabei eine, insbesondere stufenlose, Regelung des Puls-Pause-Verhältnisses des Signals 29 bzw. 32 zur Erzeugung eines entsprechenden Ausgangssignals. Zudem ist es auch möglich, durch einen zusätzlichen DC-DC-Wandler die von der elektrischen Energiequelle gelieferte Spannung zu erhöhen, bevor diese im erfindungsgemäßen Bypass weiter verarbeitet wird. Es sei zur Kenntnis genommen, dass konkrete Auslegungen von vielen schaltungsinhärenten und externen Randbedingungen abhängen. Es stellt den befassten Fachmann vor keine unzumutbaren Probleme, die für seinen Zweck und die von ihm zu berücksichtigenden Randbedingungen geeigneten Dimensionierungen selbst vorzunehmen.

Es ist ein Kerngedanke der vorliegenden Erfindung, zwei Funktionen, welche die Aufwärtstransformatoren bekannter Zündsysteme in sich vereint haben, erfindungsgemäß vorteilhaft aufzuspalten, um eine geeignete Dimensionierung des Hochspannungserzeugers und effizientere Ausnutzung der elektrischen Energie zu ermöglichen. Hierzu wird ein Hochspannungserzeuger vorgesehen, um gemäß dem Stand der Technik einen Zündfunken zu generieren. Ein Bypass ist eingerichtet, um den bestehenden Lichtbogen über der Funkenstrecke aufrechtzuerhalten. Hierzu entnimmt ein Bypass Energie aus beispielsweise derselben Energiequelle wie die Primärseite des Hochspannungserzeugers und verwendet diese, um die abklingende Flanke der Transformatorspannung zu stützen und ihr Abfallen unterhalb der Brennspannung somit zu verzögern. Der Fachmann erkennt dabei bevorzugte Ausführungsformen des erfindungsgemäßen Bypasses als nach Art eines Hochsetzstellers arbeitende Schaltungsstrukturen. Dabei ist der Eingang des Hochsetzstellers parallel zur elektrischen Energiequelle geschaltet, während der Ausgang des Hochsetzstellers in Reihe oder parallel zur Sekundärspule des Hochspannungserzeugers angeordnet ist. Der Begriff "Energiequelle" ist im Rahmen der vorliegenden Erfindung breit auszulegen und kann weitere Energiewandlungseinrichtungen (z.B. DC-DC-Wandler) umfassen. Dem Fachmann ist überdies ersichtlich, dass der Erfindungsgedanke nicht auf eine gegenständliche Energiequelle beschränkt ist.
Auch wenn die erfindungsgemäßen Aspekte und vorteilhaften Ausführungsformen anhand der in Verbindung mit den beigefügten Zeichnungsfiguren erläuterten Ausführungsbeispielen im Detail beschrieben worden sind, sind für den Fachmann Modifikationen und Kombinationen von Merkmalen der dargestellten Ausführungsbeispiele möglich, ohne den Bereich der vorliegenden Erfindung zu verlassen, deren Schutzbereich durch die beigefügten Ansprüche definiert wird.

## Patentansprüche

1. Zündsystem (1) zur Erzeugung eines Zündfunkens in einer Funkenstrecke (6) einer Verbrennungskraftmaschine, umfassend
- einen ersten Eingangsanschluss (5) zur Verbindung mit einer Energiequelle (5) und einen Hochspannungsausgang (34) zur Verbindung mit der Funkenstrecke (6),
- mindestens einen Hochspannungserzeuger (2) mit jeweils einer Primärseite (3) und einer Sekundärseite (4),
- einen Bypass (7) zur Übertragung elektrischer Energie zur Sekundärseite (4) des Hochspannungserzeugers (2), wobei der Bypass (7) eingerichtet ist, ein abklingendes elektrisches Signal in einer Sekundärspule (9) des Hochspannungserzeugers (2) ab einem vordefinierten Zeitpunkt oder ab einer vordefinierten Stromstärke des Stromes zu stützen,
- wobei der Bypass (7) mit dem ersten Eingangsanschluss (5) elektrisch verbunden ist und einen oder mehrere Kapazitäten (10) als Energiespeicher (10) und einen Schalter (27) umfasst, wobei durch pulsförmige Ansteuerung des Schalters (27) Energie von der elektrischen Energiequelle (5) zum Hochspannungsausgang (34) übertragbar ist,
**dadurch gekennzeichnet, dass**
- der Bypass (7) zusätzlich eine Induktivität (15) und eine Diode (16) aufweist, wobei
- ein erster Anschluss der Induktivität (15) mit der Energiequelle (5) und ein zweiter Anschluss der Induktivität (15) mit einem ersten Anschluss der Diode (16) verbunden ist, wobei
- der Schalter (27) eingerichtet ist, den zweiten Anschluss oder einen dritten Anschluss der Induktivität (15) mit der elektrischen Masse (14) zu verbinden,
- ein zweiter Anschluss der Diode (16) mit einem ersten Anschluss des Energiespeichers (10) verbunden ist, und
- ein zweiter Anschluss des Energiespeichers (10) mit der elektrischen Masse (14) verbunden ist, und insbesondere eine Zenerdiode (21) der Kapazität (10) parallel geschaltet ist, wobei
- die Induktivität (15) als Transformator mit einer Primärseite (15_1) und einer Sekundärseite (15_2) ausgestaltet ist, wobei ein erster Anschluss der Primärseite (15_1) mit der Energiequelle (5) verbunden ist und ein zweiter Anschluss der Primärseite (15_1) über einen Schalter (27) mit der elektrischen Masse (14) verbunden ist, und wobei ein erster Anschluss der Sekundärseite (15_2) mit der Energiequelle (5) verbunden ist und ein zweiter Anschluss der Sekundärseite (15_2) mit dem ersten nichtlinearen Zweipol (16) verbunden ist.

2. Zündsystem nach Anspruch 1, wobei die über den Bypass bereitgestellte Energie übertragbar ist, bis die pulsförmige Ansteuerung des Schalters (27) des Bypasses beendet ist.

3. Zündsystem nach Anspruch 1, weiter umfassend
ein Mittel zur Strommessung (19) und/oder Spannungsmessung und/oder Leistungsmessung, welches ein Messsignal an eine den Schalter (27) steuernde Ansteuerung (24) überträgt.

4. Zündsystem nach Anspruch 1 oder 3, wobei
- der Hochspannungserzeuger (2) als Aufwärtstransformator ausgestaltet ist und primärseitig eine Primärspule (8) aufweist,
- der Bypass (7) eingerichtet ist, eine Spannung zu erzeugen, die sich zu einer über der Sekundärspule (9) liegenden Spannung addiert oder parallel zur Sekundärspule (9) eingespeist wird, und insbesondere
- eine Eingangskapazität (17) parallel zur Energiequelle (5) vorgesehen ist.

5. Zündsystem nach einem der vorstehenden Ansprüche, wobei der Bypass (7) einen Energiespeicher (10), beispielsweise eine Kapazität, enthält, wobei insbesondere dessen
- erster Anschluss mit einem sekundärseitigen Anschluss des Hochspannungserzeugers (2) verbunden ist und dessen
- zweiter Anschluss mit der elektrischen Masse (14) verbunden ist, wobei insbesondere eine Induktivität (15) zwischen der Energiequelle (5) und dem Energiespeicher (10), bevorzugt schaltbar, vorgesehen ist.

6. Zündsystem nach einem der vorstehenden Ansprüche, wobei zwischen der Induktivität (15) und dem Energiespeicher (10) ein erster nichtlinearer Zweipol (16), beispielsweise in Form einer ersten Diode, vorgesehen ist, welcher eine Flussrichtung in Richtung der Kapazität (10) aufweist, und wobei der Schalter (27) zwischen einem gemeinsamen Anschluss (35) von der Induktivität (15) und dem ersten nichtlinearen Zweipol (16) einerseits und der elektrischen Masse (14) andererseits vorgesehen ist.

7. Zündsystem nach Anspruch 6, wobei der Schalter (22, 27) ein Transistor ist.

8. Zündsystem nach einem der vorstehenden Ansprüche, wobei
- als ein Mittel zur Strommessung (19) und/oder Spannungsmessung und/oder Leistungsmessung ein Shunt-Widerstand zur Messung des Zündstromes oder der Spannung über dem Energiespeicher (10), vorgesehen ist, welcher eingerichtet ist, ein Signal zur Ansteuerung mindestens eines Schalters (22, 27) im Bypass (7) zu geben und/oder
- ein zweiter nichtlinearer Zweipol (21), insbesondere in Form einer zweiten Diode, parallel zum Energiespeicher (10) denselben gegen eine Überspannung absichert.

9. Zündsystem nach einem der vorstehenden Ansprüche, wobei der Bypass (7) einen Hochsetzsteller umfasst und/oder der Hochspannungserzeuger (2) sekundärseitig durch einen dritten nichtlinearen Zweipol (33), insbesondere in Form einer dritten Diode, überbrückt ist.

10. Verfahren zum Betreiben eines Zündsystems, wobei das Zündsystem umfasst
- einen ersten Eingangsanschluss (5) zur Verbindung mit einer Energiequelle (5) und einen Hochspannungsausgang (34) zur Verbindung mit der Funkenstrecke (6),
- mindestens einen Hochspannungserzeuger (2) mit jeweils einer Primärseite (3) und einer Sekundärseite (4),
- einen Bypass (7) zur Übertragung elektrischer Energie zur Sekundärseite (4) des Hochspannungserzeugers (2), wobei der Bypass (7) eingerichtet ist, ein abklingendes elektrisches Signal in einer Sekundärspule (9) des Hochspannungserzeugers (2) ab einem vordefinierten Zeitpunkt oder ab einer vordefinierten Stromstärke des Stromes zu stützen, wobei der Bypass mit dem ersten Eingangsanschluss (5) elektrisch verbunden ist und einen oder mehrere Kapazitäten als Energiespeicher (10) und einen Schalter (27) umfasst,
- wobei der Bypass (7) zusätzlich eine Induktivität (15) und eine Diode (16) aufweist, wobei ein erster Anschluss der Induktivität (15) mit der Energiequelle (5) und ein zweiter Anschluss der Induktivität (15) mit einem ersten Anschluss der Diode (16) verbunden ist, wobei der Schalter (27) eingerichtet ist, den zweiten Anschluss oder einen dritten Anschluss der Induktivität (15) mit der elektrischen Masse (14) zu verbinden, wobei ein zweiter Anschluss der Diode (16) mit einem ersten Anschluss des Energiespeichers (10) verbunden ist, und ein zweiter Anschluss des Energiespeichers (10) mit der elektrischen Masse (14) verbunden ist, und insbesondere eine Zenerdiode (21) der Kapazität (10) parallel geschaltet ist, wobei die Induktivität (15) als Transformator mit einer Primärseite (15_1) und einer Sekundärseite (15_2) ausgestaltet ist, wobei ein erster Anschluss der Primärseite (15_1) mit der Energiequelle (5) verbunden ist und ein zweiter Anschluss der Primärseite (15_1) über einen Schalter (27) mit der elektrischen Masse (14) verbunden ist, und wobei ein erster Anschluss der Sekundärseite (15_2) mit der Energiequelle (5) verbunden ist und ein zweiter Anschluss der Sekundärseite (15_2) mit dem ersten nichtlinearen Zweipol (16) verbunden ist,
**dadurch gekennzeichnet, dass** der Schalter (27) über ein Signal (29,32) pulsförmig angesteuert wird und dass die Leistung der durch den Bypass (7) übertragenen Energie über die Frequenz und/oder das Puls-Pause-Verhältnis des Schalters (27) gesteuert wird.

11. Verfahren nach Anspruch 10, **dadurch gekennzeichnet, dass** die Schaltfrequenz insbesondere im Kilohertz-Bereich, bevorzugt zwischen 10kHz und 100kHz, liegt.

12. Verfahren nach Anspruch 10, **dadurch gekennzeichnet, dass** die über den Bypass (7) bereitgestellte Energie übertragen wird, bis die pulsförmige Ansteuerung des Schalters (27) beendet wird.

13. Verfahren nach Anspruch 10, **dadurch gekennzeichnet, dass** die elektrische Energie zum Aufrechterhalten des Zündfunkens als elektrische Spannung in Reihe oder parallel zur Sekundärseite (4) des Hochspannungserzeugers (2) eingekoppelt wird.

14. Verfahren nach Anspruch 10, umfassend die Schritte:
- Ausgeben eines Signals an einen Schalter (27) im Bypass, und auf Basis des Signals
- Reagieren auf eine kritische Stromstärke in der sekundärseitigen Masche.

## Claims

1. Ignition system (1) for generating an ignition spark in a spark gap (6) of an internal combustion engine, comprising
- a first input connection (5) for connection to an energy source (5) and a high-voltage output (34) for connection to the spark gap (6),
- at least one high-voltage generator (2) with a primary side (3) and a secondary side (4) in each case,
- a bypass (7) for transmitting electrical energy to the secondary side (4) of the high-voltage generator (2), wherein the bypass (7) is set up to support a decaying electrical signal in a secondary coil (9) of the high-voltage generator (2) as of a predefined time or as of a predefined current intensity of the current,
- wherein the bypass (7) is electrically connected to the first input connection (5) and comprises one or more capacitances (10) as energy stores (10) and a switch (27), wherein energy can be transmitted from the electrical energy source (5) to the high-voltage output (34) by means of pulsed control of the switch (27),
**characterized in that**
- the bypass (7) additionally has an inductance (15) and a diode (16), wherein
- a first connection of the inductance (15) is connected to the energy source (5) and a second connection of the inductance (15) is connected to a first connection of the diode (16), wherein
- the switch (27) is set up to connect the second connection or a third connection of the inductance (15) to the electrical earth (14),
- a second connection of the diode (16) is connected to a first connection of the energy store (10), and
- a second connection of the energy store (10) is connected to the electrical earth (14), and a Zener diode (21), in particular, is connected in parallel with the capacitance (10), wherein
- the inductance (15) is in the form of a transformer having a primary side (15_1) and a secondary side (15_2), wherein a first connection of the primary side (15_1) is connected to the energy source (5) and a second connection of the primary side (15_1) is connected to the electrical earth (14) via a switch (27), and wherein a first connection of the secondary side (15_2) is connected to the energy source (5) and a second connection of the secondary side (15_2) is connected to the first non-linear two-terminal network (16).

2. Ignition system according to Claim 1, wherein the energy provided via the bypass can be transmitted until the pulsed control of the switch (27) of the bypass has been concluded.

3. Ignition system according to Claim 1, also comprising
a means for measuring current (19) and/or for measuring voltage and/or for measuring power, which means transmits a measurement signal to a controller (24) controlling the switch (27).

4. Ignition system according to Claim 1 or 3, wherein
- the high-voltage generator (2) is in the form of a step-up transformer and has a primary coil (8) on the primary side,
- the bypass (7) is set up to generate a voltage which is added to a voltage across the secondary coil (9) or is fed in in parallel with the secondary coil (9), and, in particular,
- an input capacitance (17) is provided in parallel with the energy source (5).

5. Ignition system according to one of the preceding claims, wherein the bypass (7) contains an energy store (10), for example a capacitance, wherein, in particular, its
- first connection is connected to a secondary-side connection of the high-voltage generator (2), and its
- second connection is connected to the electrical earth (14), wherein, an inductance (15), in particular, is provided between the energy source (5) and the energy store (10), preferably in a switchable manner.

6. Ignition system according to one of the preceding claims, wherein a first non-linear two-terminal network (16), for example in the form of a first diode, is provided between the inductance (15) and the energy store (10), which two-terminal network has a flow direction in the direction of the capacitance (10), and wherein the switch (27) is provided between a common connection (35) of the inductance (15) and the first non-linear two-terminal network (16), on the one hand, and the electrical earth (14), on the other hand.

7. Ignition system according to Claim 6, wherein the switch (22, 27) is a transistor.

8. Ignition system according to one of the preceding claims, wherein
- a shunt resistor for measuring the ignition current or the voltage across the energy store (10) is provided as a means for measuring current (19) and/or for measuring voltage and/or for measuring power, which shunt resistor is set up to provide a signal for controlling at least one switch (22, 27) in the bypass (7), and/or
- a second non-linear two-terminal network (21), in particular in the form of a second diode, in parallel with the energy store (10) protects the latter from an overvoltage.

9. Ignition system according to one of the preceding claims, wherein the bypass (7) comprises a boost converter and/or the high-voltage generator (2) is bridged, on the secondary side, by a third non-linear two-terminal network (33), in particular in the form of a third diode.

10. Method for operating an ignition system, wherein the ignition system comprises
- a first input connection (5) for connection to an energy source (5) and a high-voltage output (34) for connection to the spark gap (6),
- at least one high-voltage generator (2) with a primary side (3) and a secondary side (4) in each case,
- a bypass (7) for transmitting electrical energy to the secondary side (4) of the high-voltage generator (2), wherein the bypass (7) is set up to support a decaying electrical signal in a secondary coil (9) of the high-voltage generator (2) as of a predefined time or as of a predefined current intensity of the current, wherein the bypass is electrically connected to the first input connection (5) and comprises one or more capacitances as energy stores (10) and a switch (27),
- wherein the bypass (7) additionally has an inductance (15) and a diode (16), wherein a first connection of the inductance (15) is connected to the energy source (5) and a second connection of the inductance (15) is connected to a first connection of the diode (16), wherein the switch (27) is set up to connect the second connection or a third connection of the inductance (15) to the electrical earth (14), wherein a second connection of the diode (16) is connected to a first connection of the energy store (10) and a second connection of the energy store (10) is connected to the electrical earth (14), and a Zener diode (21), in particular, is connected in parallel with the capacitance (10), wherein the inductance (15) is in the form of a transformer having a primary side (15_1) and a secondary side (15_2), wherein a first connection of the primary side (15_1) is connected to the energy source (5) and a second connection of the primary side (15_1) is connected to the electrical earth (14) via a switch (27), and wherein a first connection of the secondary side (15_2) is connected to the energy source (5) and a second connection of the secondary side (15_2) is connected to the first non-linear two-terminal network (16),
**characterized in that**
the switch (27) is controlled in a pulsed manner via a signal (29, 32), and **in that** the power of the energy transmitted by the bypass (7) is controlled using the frequency and/or the pulse-pause ratio of the switch (27).

11. Method according to Claim 10, **characterized in that** the switching frequency is, in particular, in the kilohertz range, preferably between 10 kHz and 100 kHz.

12. Method according to Claim 10, **characterized in that** the energy provided via the bypass (7) is transmitted until the pulsed control of the switch (27) has been concluded.

13. Method according to Claim 10, **characterized in that** the electrical energy for maintaining the ignition spark is coupled in as an electrical voltage in series or in parallel with the secondary side (4) of the high-voltage generator (2).

14. Method according to Claim 10, comprising the steps of:
- outputting a signal to a switch (27) in the bypass and, on the basis of the signal,
- reacting to a critical current intensity in the secondary-side mesh.

## Revendications

1. Système d'allumage (1) pour produire une étincelle d'allumage dans une distance d'éclatement (6) d'un moteur à combustion interne, comprenant
- une première connexion d'entrée (5) pour la liaison avec une source d'énergie (5) et une sortie à haute tension (34) pour la liaison avec la distance d'éclatement (6),
- au moins un générateur à haute tension (2) avec respectivement un côté primaire (3) et un côté secondaire (4),
- une dérivation (7) pour la transmission d'énergie électrique au côté secondaire (4) du générateur à haute tension (2), la dérivation (7) étant agencée pour soutenir un signal électrique décroissant dans une bobine secondaire (9) du générateur à haute tension (2) à partir d'un moment prédéfini ou à partir d'une intensité de courant prédéfinie du courant,
- la dérivation (7) étant reliée électriquement à la première connexion d'entrée (5) et comprenant une ou plusieurs capacitances (10) en tant qu'accumulateur d'énergie (10) et un contacteur (27), de l'énergie de la source d'énergie électrique (5) pouvant être transmise à la sortie à haute tension (34) par une commande impulsionnelle du contacteur (27),
**caractérisé en ce que**
- la dérivation (7) comporte en plus une inductance (15) et une diode (16),
- une première connexion de l'inductance (15) étant reliée à la source d'énergie (5) et une deuxième connexion de l'inductance (15) à une première connexion de la diode (16),
- le contacteur (27) étant agencé pour relier la deuxième connexion ou une troisième connexion de l'inductance (15) à la masse électrique (14),
- une deuxième connexion de la diode (16) étant reliée à une première connexion de l'accumulateur d'énergie (10), et
- une deuxième connexion de l'accumulateur d'énergie (10) étant reliée à la masse électrique (14) et notamment une diode de Zéner (21) de la capacitance (10) étant connectée en parallèle,
- l'inductance (15) étant structurée comme un transformateur avec un côté primaire (15_1) et un côté secondaire (15_2), une première connexion du côté primaire (15_1) étant reliée à la source d'énergie (5) et une deuxième connexion du côté primaire (15_1) étant reliée par un contacteur (27) à la masse électrique (14) et une première connexion du côté secondaire (15 2) étant reliée à la source d'énergie (5) et une deuxième connexion du côté secondaire (15 2) étant reliée au premier bipôle non linéaire (16) .

2. Système d'allumage selon la revendication 1, l'énergie fournie par la dérivation étant transmissible jusqu'à ce que la commande impulsionnelle du contacteur (27) de la dérivation soit terminée.

3. Système d'allumage selon la revendication 1, comprenant en outre un moyen pour la mesure de courant (19) et/ou la mesure de tension et/ou la mesure de puissance, lequel transmet un signal de mesure à une commande (24) pilotant le contacteur (27) .

4. Système d'allumage selon la revendication 1 ou 3,
- le générateur à haute tension (2) étant structuré comme un transformateur élévateur de tension et comportant du côté primaire une bobine primaire (8),
- la dérivation (7) étant agencée pour produire une tension qui s'ajoute à une tension située au-dessus de la bobine secondaire (9) ou est alimentée parallèlement à la bobine secondaire (9) et notamment
- une capacitance d'entrée (17) étant prévue parallèlement à la source d'énergie (5).

5. Système d'allumage selon l'une quelconque des revendications précédentes, la dérivation (7) contenant un accumulateur d'énergie (10), par exemple une capacitance,
- la première connexion de celui-ci étant notamment reliée à une connexion côté secondaire du générateur à haute tension (2) et
- la deuxième connexion de celui-ci étant reliée à la masse électrique (14), une inductance (15) étant notamment prévue entre la source d'énergie (5) et l'accumulateur d'énergie (10), de préférence pouvant être commutée.

6. Système d'allumage selon l'une quelconque des revendications précédentes, un premier bipôle non linéaire (16) étant prévu entre l'inductance (15) et l'accumulateur d'énergie (10), par exemple sous la forme d'une première diode, lequel comporte une direction de flux en direction de la capacitance (10) et le contacteur (27) étant prévu entre une connexion commune (35) de l'inductance (15) et le premier bipôle non linéaire (16) d'une part et la masse électrique (14) d'autre part.

7. Système d'allumage selon la revendication 6, le contacteur (22, 27) étant un transistor.

8. Système d'allumage selon l'une quelconque des revendications précédentes,
- une résistance en dérivation pour la mesure du courant d'allumage ou de la tension par le biais de l'accumulateur d'énergie (10) étant prévue comme un moyen pour la mesure de courant (19) et/ou la mesure de tension et/ou la mesure de puissance, laquelle est agencée pour émettre un signal pour la commande d'au moins un contacteur (22, 27) dans la dérivation (7) et/ou
- un deuxième bipôle non linéaire (21), notamment sous la forme d'une deuxième diode, parallèle à l'accumulateur d'énergie (10) protégeant ce dernier contre une surtension.

9. Système d'allumage selon l'une quelconque des revendications précédentes, la dérivation (7) comprenant un convertisseur élévateur et/ou le générateur à haute tension (2) étant ponté du côté secondaire par un troisième bipôle non linéaire (33), notamment sous la forme d'une troisième diode.

10. Procédé pour faire fonctionner un système d'allumage, le système d'allumage comprenant
- une première connexion d'entrée (5) pour la liaison avec une source d'énergie (5) et une sortie à haute tension (34) pour la liaison avec la distance d'éclatement (6),
- au moins un générateur à haute tension (2) avec respectivement un côté primaire (3) et un côté secondaire (4),
- une dérivation (7) pour la transmission d'énergie électrique au côté secondaire (4) du générateur à haute tension (2), la dérivation (7) étant agencée pour soutenir un signal électrique décroissant dans une bobine secondaire (9) du générateur à haute tension (2) à partir d'un moment prédéfini ou à partir d'une intensité de courant prédéfinie du courant, la dérivation étant reliée électriquement à la première connexion d'entrée (5) et comprenant une ou plusieurs capacitances en tant qu'accumulateur d'énergie (10) et un contacteur (27),
- la dérivation (7) comportant en plus une inductance (15) et une diode (16), une première connexion de l'inductance (15) étant reliée à la source d'énergie (5) et une deuxième connexion de l'inductance (15) à une première connexion de la diode (16), le contacteur (27) étant agencé pour relier la deuxième connexion ou une troisième connexion de l'inductance (15) à la masse électrique (14), une deuxième connexion de la diode (16) étant reliée à une première connexion de l'accumulateur d'énergie (10) et une deuxième connexion de l'accumulateur d'énergie (10) étant reliée à la masse électrique (14) et notamment une diode de Zéner (21) de la capacitance (10) étant connectée en parallèle, l'inductance (15) étant structurée comme un transformateur avec un côté primaire (15_1) et un côté secondaire (15_2), une première connexion du côté primaire (15_1) étant reliée à la source d'énergie (5) et une deuxième connexion du côté primaire (15_1) étant reliée par un contacteur (27) à la masse électrique (14) et une première connexion du côté secondaire (15_2) étant reliée à la source d'énergie (5) et une deuxième connexion du côté secondaire (15_2) étant reliée au premier bipôle non linéaire (16),
**caractérisé en ce que**
le contacteur (27) est commandé par le biais d'un signal (29, 32) sous forme d'impulsions et **en ce que** la puissance de l'énergie transmise par la dérivation (7) est commandée par la fréquence et/ou le rapport impulsion-pause du contacteur (27) .

11. Procédé selon la revendication 10, **caractérisé en ce que** la fréquence de commutation se situe notamment dans la gamme de kilohertz, de préférence entre 10 kHz et 100 kHz.

12. Procédé selon la revendication 10, **caractérisé en ce que** l'énergie fournie par la dérivation (7) est transmise jusqu'à ce que la commande impulsionnelle du contacteur (27) soit terminée.

13. Procédé selon la revendication 10, **caractérisé en ce que** l'énergie électrique est injectée pour le maintien de l'étincelle d'allumage en tant que tension électrique en ligne par rapport ou parallèlement au côté secondaire (4) du générateur à haute tension (2).

14. Procédé selon la revendication 10, comprenant les étapes :
- émission d'un signal à un contacteur (27) dans la dérivation et sur la base du signal
- réaction à une intensité de courant critique dans la maille côté secondaire.
